# EUROPÄISCHE PATENTSCHRIFT

(11) **EP 3 922 449 B1**
(45) Veröffentlichungstag und Bekanntmachung des Hinweises auf die Patenterteilung: **11.10.2023**
(21) Anmeldenummer: 21176775.1
(22) Anmeldetag: 31.05.2021
(51) Int. Cl.: B30B 11/26, B21C 23/21, F15B 1/26

(54) **HYDRAULIK-AGGREGAT FÜR EINE STRANGPRESSE BAUREIHE DERARTIGER AGGREGATE UND STRANGPRESSE MIT DEM HYDRAULIK-AGGREGAT**
HYDRAULIC UNIT FOR A CONTINUOUS EXTRUDER OF SUCH UNITS AND EXTRUDER WITH THE HYDRAULIC UNIT
UNITÉ HYDRAULIQUE POUR UNE PRESSE À FILER, SÉRIE DE TELLES UNITÉS ET PRESSE À FILER POURVUE DE L'UNITÉ HYDRAULIQUE

(30) Priorität: 10.06.2020 DE 102020207274
(43) Veröffentlichungstag der Anmeldung: 15.12.2021
(73) Patentinhaber: Robert Bosch GmbH, 70442 Stuttgart (DE)
(72) Erfinder: Bierod, Jan Lukas, 65520 Bad Camberg (DE); Muehlhausen, Mark-Patrick, 76227 Karlsruhe (DE); Amend, Matthias, 97840 Hafenlohr (DE); Maier, Ralf, 97788 Neuendorf (DE); Huber, Alexander, 83435 Bad Reichenhall (DE); Mueller, Elke, 97778 Fellen-Rengersbrunn (DE); Heuer, Engelbert, 97843 Neuhuetten (DE)

(56) Entgegenhaltungen:
- WO-A1-2013/167111
- CN-A- 106 180 234
- CN-U- 202 028 626
- CN-U- 204 583 884
- US-A- 2 751 076

## Beschreibung

Die Erfindung betrifft ein Hydraulik-Aggregat für eine Strangpresse gemäß dem Oberbegriff des Patentanspruchs 1, eine Baureihe solcher Aggregate gemäß Patentanspruch 11, sowie eine Strangpresse mit dem Hydraulik-Aggregat gemäß Patentanspruch 13.

Eine hydraulische Strangpresse hat einen Pressenzylinder und ein Hydraulik-Aggregat zu dessen Druckmittelversorgung. Letztgenanntes umfasst einen Tank zur Bevorratung des Druckmittels mit teils erheblichem Druckmittelvolumen, beispielsweise 20m³, sowie eine Pumpeneinheit oder -baugruppe mit mehreren Hydromaschinen, die aus dem Tank ansaugen. Zur Steuerung der Druckmittelversorgung ist eine hydraulische Steuereinrichtung, beispielsweise bestehend aus mehreren Hydraulik-Steuerblöcken, vorgesehen. Über einen Wärmetauscher erfolgt die Rückkühlung des Druckmittels.

Die Pumpeneinheit ist bei einer herkömmlichen Strangpresse auf einer Ebene mit dem Pressenzylinder, bis zu 40m entfernt angeordnet. Der Tank und die Steuerblöcke sind hingegen oberhalb des Pressenzylinders, auf einer bodenseitig abgestützten Bühne angeordnet. Eine derartige Strangpresse mit Hydraulik-Aggregat zeigt beispielsweise die Druckschrift WO 2013/167 111 A1.

Damit nachteilig verbunden ist ein erschwerter Zugang zum Pressenzylinder, beispielsweise zur Wartung, aufgrund der Tragkonstruktion der Bühne. Die distanziert angeordnete Pumpeneinheit führt zu langen Druckmittelleitungen mit aufwändiger Verrohrung und entsprechendem Druckmittelvolumen. Dies trägt zur Brandlast bei und erschwert eine präzise Steuerung der Strangpresse. Zudem benötigt die Pumpeneinheit eine zusätzliche Aufstellfläche mit Fundament. Dieses Konzept der Anordnung des Hydraulik-Aggregats führt für verschiedene Leistungsklassen der Strangpresse zu einer jeweils individuellen Konzeption, was den konstruktiven Aufwand erhöht.

Ein Hydraulik-Aggregat mit den Merkmalen des Oberbegriffs des Anspruchs 1 ist für die Strangpresse gemäß der Druckschrift US 2,751,076 realisiert. Hierbei ist die Hydropumpe zur Versorgung des Pressenzylinders direkt auf dem Tank angeordnet. Die Druckschrift CN 106 180 234 A sowie die Druckschrift CN 204 583 884 U als auch die Druckschrift CN 202 028 626 U zeigen ebenfalls Strangpressen mit Hydraulik-Aggregaten.

Demgegenüber liegt der Erfindung die Aufgabe zugrunde, ein Hydraulik-Aggregat für eine Strangpresse zu schaffen, das kompakter aufgebaut ist. Eine weitere Aufgabe ist, eine Baureihe des Aggregats für verschiedene Leistungsklassen der Strangpresse mit verringertem Konstruktionsaufwand zu schaffen. Eine dritte Aufgabe ist, eine Strangpresse mit verringertem Platzbedarf zu schaffen.

Die erste Aufgabe wird gelöst durch ein Hydraulik-Aggregat mit den Merkmalen des Patentanspruchs 1, die zweite Aufgabe wird gelöst durch eine Baureihe mit den Merkmalen des Anspruchs 11, und die dritte Aufgabe wird gelöst durch eine Strangpresse mit den Merkmalen des Anspruchs 13.

Vorteilhafte Weiterbildungen sind in den jeweils abhängigen Ansprüchen beschrieben. Ein Hydraulik-Aggregat zur Druckmittelversorgung eines hydraulischen Aktors einer Strangpresse, insbesondere eines Pressenzylinders, hat mehrere Komponenten, insbesondere Hydraulik-Komponenten. Das Aggregat umfasst dabei als Komponenten zumindest einen Tank zur Bevorratung des Druckmittels, sowie wenigstens eine mit dem Tank fluidisch verbundene Hydromaschine, insbesondere Hydropumpe. Diese kann Druckmittel aus dem Tank ansaugen und ist ausgelegt, einen Druckraum des Aktors mit dem Druckmittel zu beaufschlagen. Dabei sind der Tank und die wenigstens eine Hydromaschine nicht nur fluidisch, sondern auch tragend miteinander verbunden. So bilden zumindest der Tank und die Hydromaschine nicht nur eine hydraulischfunktionale, sondern darüber hinaus auch eine bauliche Einheit. Dies ermöglicht, verglichen mit der verteilten Anordnung und lediglich fluidischen Verbindung von Tank und Hydromaschine herkömmlicher Aggregate, eine kompaktere Bauweise und Anordnung des Aggregats. Zudem wird auf diese Weise die tragende Struktur zusätzlich zur Ölführung zwischen dem Tank und der Hydromaschine verwendet, was den Stahlbau reduziert und Kosten senkt. Die tragende Verbindung von Tank und Hydromaschine legt zudem eine räumliche Nähe von Tank und Hydromaschine nahe, auf deren Vorteile später näher eingegangen wird. Erfindungsgemäß hat der Tank einen Hauptabschnitt oder ein Hauptvolumen, von dem sich wenigstens ein verjüngter Ansaugabschnitt, insbesondere ein Ansaugtunnel, erstreckt. Mit diesem ist ein Gehäuseanschluss, insbesondere Sauganschluss, der wenigstens einen Hydromaschine auf genannte Weise fluidisch verbunden. Der Ansaugabschnitt oder - tunnel ermöglicht eine Kombination aus optimierter Anordnung der wenigstens einen Hydromaschine, kurzem Druckmittelströmungspfad und optimaler Ansaugströmung im Tank.

Als Komponenten umfasst das Aggregat in einer Weiterbildung zumindest eine Kühleinrichtung zur Rückkühlung des Druckmittels und/oder eine Steuereinrichtung zur Steuerung der Druckmittelversorgung und/oder eine hydraulische Speichereinheit zur Speicherung hydraulischer Energie und/oder einen Sauganschluss für den Aktor zum Anschluss einer Nachsaugleitung des Aktors und/oder weitere hydraulische, elektrische, mechanische Komponenten. Vorzugsweise sind diese, oder zumindest eine Auswahl davon, tragend mit dem Tank und der Hydromaschine verbunden.

Zur Ausbildung der tragenden Verbindung ist in einer bevorzugten Weiterbildung ein gesonderter Träger, eine Platte oder eine Plattform vorgesehen, der oder die die genannten Komponenten unmittelbar oder mittelbar trägt. So sind die Komponenten auf einer gemeinsamen Ebene tragend verbunden angeordnet, anstatt auf mehreren Ebene verteilt angeordnet.

Ein Vorteil ist auch, dass auf diesen Träger die Komponenten vormontiert werden können. Das vormontierte Aggregat ermöglicht einen einfacheren Transport hin zur Endmontage.

Vorzugsweise ist die Hydromaschine mit einer Antriebsmaschine gekoppelt, die ebenso tragend verbunden, insbesondere auf dem Träger angeordnet ist.

In einer besonders bevorzugten Weiterbildung ist der Träger bezüglich Statik und Durchbiegung derart robust ausgelegt, dass er frei- oder selbsttragend anordenbar ist.

Freitragend bedeutet, dass der Träger nicht unmittelbar auf einem Fundament angeordnet sein muss und dass eine gesonderte Stützkonstruktion entfällt. Dadurch ist die Anordnung des Aggregats sehr flexibel möglich und die fehlende Stützkonstruktion macht Bauraum frei, der den Zugang, insbesondere für Wartungsarbeiten oder dergleichen erleichtert. Insbesondere kann der freitragende Träger dann direkt am Pressenzylinder angeordnet werden.

Vorzugsweise weist der Träger zumindest für die wenigstens eine Hydromaschine und ihre Antriebsmaschine, sowie den Tank und die Speichereinheit, und optional die Kühleinrichtung, eine gesonderte Stellfläche auf. So sind zumindest die schwersten oder wartungsintensivsten der Komponenten gut zugänglich und unabhängig voneinander zu montieren/demontieren.

In einer Weiterbildung sind der Tank und die wenigstens eine Hydromaschine benachbart angeordnet. Insbesondere ist ein Druckmittelströmungspfad von einem Sauganschluss der wenigstens einen Hydromaschine hin zum Tank kurz bemessen. So ergibt sich ein nur geringes Verbindungs-Druckmittelvolumen, was ein optimales Ansaugen ermöglicht. Entsprechend ist die Brandlast der Druckmittelmenge verringert, wodurch wiederum die Versicherungskosten gesenkt sind.

Um den Druckmittelströmungspfad kurz zu halten ist in einer Weiterbildung saugseitiger Gehäuseanschluss der wenigstens einen Hydromaschine direkt oder über ein kurz bemessenes Saugrohr an den Tank geflanscht. Kurz ist im Sinne der Druckschrift beispielsweise so zu verstehen, dass ein Verhältnis gebildet aus der Länge des Druckmittelströmungspfades oder Saugrohres und einer charakteristischen Größe der Hydromaschine oder des Aggregats, beispielsweise dem Gehäusedurchmesser der Hydromaschine, kleiner oder bedeutend kleiner als 1 ist. Ein alternatives Kriterium für die Kürze ist beispielsweise, dass das im Druckmittelströmungspfad oder Saugrohr vorhandene Druckmittelvolumen bezogen auf das Druckmittelvolumen im Tank klein, insbesondere vernachlässigbar klein ist, beispielsweise im Bereich von 1/200 oder kleiner.

Im Falle mehrerer Hydromaschinen und/oder Speichereinheiten sind diese bevorzugt beidseitig des oder der Tunnel verteilt angeordnet. Dies verbessert die individuelle Zugänglichkeit, verbessert eine Balance des Aggregats, ermöglicht eine noch kompaktere Anordnung der genannten Komponenten auf dem Träger und verringert so wiederum die potentielle Biegung des Trägers.

Die Ansaugabschnitte sind in einer Weiterbildung, insbesondere in Abhängigkeit einer Optimierung der genannten Aspekte Länge des Druckmittelströmungspfades, Balance, Zugänglichkeit, Biegung oder dergleichen, am Hauptabschnitt asymmetrisch oder symmetrisch angeordnet und/oder ausgebildet.

Besonders gut balanciert ist das Aggregat, sofern mehrere Hydromaschinen, insbesondere mit Antriebsmaschine, und/oder Speichereinheiten und/oder Kühleinheiten vorgesehen sind, diese entlang und/oder beidseitig des oder der Ansaugabschnitte angeordnet sind.

Um die Strömung im Tank zu optimieren und so eine Entgasung zu beschleunigen, was wiederum zu geringerem Tankvolumen führt, hat der Tank in einer Weiterbildung mehrere kommunizierende Kompartimente oder Behälter. So ist eine Reduzierung des Tankvolumens um bis zu 75% möglich.

Hierzu weist der Tank in einer Weiterbildung Leitbleche auf, über die er in die Kompartimente oder Behälter unterteilt ist.

Diese können wiederum über kleinere Leitbleche unterteilt sein.

Diesen Effekt, das Druckmittel im Tank schnell zu beruhigen, somit schnell zu entgasen und in Folge das Druckmittelvolumen zu reduzieren, hat auch eine Weiterbildung, bei der sich in den Tank hinein ein mit einem Druckraum des Aktors fluidisch verbindbarer Druckmittelrücklauf erstreckt, an dessen Mündung im Tank ein Diffusor zur Beruhigung einer Druckmittelrücklaufströmung vorgesehen ist.

Beides, die Leitbleche und der Diffusor wirken somit in Richtung einer geringeren Druckmittelmenge, eines kleineren Tanks und dergleichen. Das senkt Investitionskosten und Betriebskosten.

Vorzugsweise durchstößt eine Zulauf- oder Hochdruckleitung zur Druckmittelverbindung des Druckraums des Aktors mit einem Druckanschluss der wenigstens einen Hydromaschine und/oder von eine Niederdruck- oder Rücklaufleitung zum Nachsaugen von Druckmittel aus dem Tank in den Druckraum eine Ebene des Trägers in dessen Randbereich. Insbesondere bei Anordnung des Aggregats am Aktor sind auf dies Weise extrem kurze Druckmittelströmungspfade zum Nachsaugen und zur Druckmittelversorgung realisierbar, was seitens einer Energieeffizienz, dem vorrichtungstechnischen Aufwand, einer erzielbaren Steuerungs- oder Regelgüte und des Bauraumbedarfs große Vorteile mit sich bringt. Alternativ können die genannten Leitungen den Träger selbst durchsetzen, was in einem noch kompakteren Aggregat resultiert, wobei dabei jedoch auf ausreichende Stabilität des Trägers geachtet werden muss.

Das Aggregat gemäß wenigstens einem Aspekt der vorhergehenden Beschreibung eignet sich durch die erfindungsgemäß tragende Verbindung von Tank und Hydromaschine(n) besonders gut für eine modulare Bauweise. Dadurch kann das Aggregat besonders gut auf verschiedene Nennleistungen skaliert werden wodurch der Konstruktionsaufwand für unterschiedliche Nennleistungen reduziert ist.

Eine erfindungsgemäße Baureihe von Aggregaten weist daher Hydraulik-Aggregate unterschiedlicher Nennleistungen, also zur Druckmittelversorgung unterschiedlich leistungsstarker Strangpressen, auf, die jeweils gemäß wenigstens einem Aspekt der vorhergehenden Beschreibung ausgebildet sind. Dabei weisen die Aggregate insbesondere gleiche oder zumindest überwiegend gleiche Anordnungen ihrer Komponenten auf.

Eine kostengünstige Standardisierung ist erzielbar, wenn in einer Weiterbildung über die Aggregate der Baureihe hinweg wenigstens eine der Komponenten ein Gleichteil ist.

Eine erfindungsgemäße Strangpresse hat einen hydraulischen Aktor, insbesondere einen Pressenzylinder, und ein Hydraulik-Aggregat zu dessen Druckmittelversorgung, das nach wenigstens einem Aspekt der vorhergehenden Beschreibung ausgebildet ist.

In einer Weiterbildung der Strangpresse, in der der Träger am Aktor freitragend, insbesondere an dessen Gehäuse oberseitig, angeordnet ist, ergeben sich die Vorteile, dass gesonderte Stellflächen und Fundamente für das Aggregat entfallen, ein Verrohrungs- und Verdrahtungsaufwand zwischen Aktor und Aggregat minimiert ist und der Aktor gut zugänglich ist.

Im Folgenden wird ein Ausführungsbeispiel einer erfindungsgemäßen Strangpresse mit erfindungsgemäßem Hydraulik-Aggregat in drei Zeichnungen näher erläutert. Es zeigen:
Figur 1 eine Strangpresse mit einem Hydraulik-Aggregat und einem darüber mit Druckmittel versorgten Aktor, gemäß einem Ausführungsbeispiel in einer perspektivischen Ansicht,
Figur 2 das Aggregat gemäß Figur 1 mit entfernten Hydromaschinen, in perspektivischer Ansicht, und
Figur 3 die Strangpresse gemäß Figur 1 in einer Ansicht von oben.

Gemäß Figur 1 hat eine Strangpresse 1 einen als Pressenzylinder ausgestalteten Aktor 2 und an dessen Gehäuse 4 oberseitig angeordnet ein erfindungsgemäßes Hydraulik-Aggregat 6. Dieses hat einen als Grundplatte ausgestalteten Träger 8. Da dieser von Bedienpersonal 9 betretbar ist, ist randseitig ein umlaufendes Geländer 10 vorgesehen. Der Träger 8 ist direkt am Gehäuse 4 freitragend befestigt und benötigt daher keine weiteren Stützkonstruktionen, um ihm am Fundament 12 der Strangpresse 1 abzustützen. Der Pressenzylinder 2 ist so für Wartung und Betrieb zu jedem Zeitpunkt gut zugänglich.

Mittig auf dem Träger 8 ist ein Tank 14 zur Bevorratung des Druckmittels platziert. Um diesen herum sind weitere Komponenten des Aggregats 8, insbesondere Einheiten 16 aus Hydromaschine oder -pumpe und Antriebmaschine zur Druckmittelversorgung des Pressenzylinders 2, Speichereinheiten 18 zur Rekuperation von Druckmittelenergie, eine Kühleinrichtung 20 zur Rückkühlung des sich im Prozess erwärmenden Druckmittels, sowie hydraulische Steuerblöcke 22 zur Steuerung der Druckmittelvolumenströme und damit des Pressenzylinders 2. Gut zu erkennen ist, dass Zulauf und Rücklaufleitungen 24, über die der Tank und die Hydromaschinen mit dem oder den Druckräumen des Pressenzylinders fluidisch verbindbar sind, eine randseitige Galerie, die am Träger 8 befestigt ist, nahe am Träger 8 durchstößt. So sind die Druckmittelströmungspfade zur Versorgung des Pressenzylinders 2 sehr kurz, was bezüglich der Vorteile bereits weiter oben besprochen wurde.

Figur 2, in der die Galerie, die Einheiten 16 und der Pressenzylinder 2 ausgeblendet sind, zeigt diesen Umstand aus anderer Perspektive. Hier ist auch gut ersichtlich, dass der Tank 14 einen mittigen, würfelförmigen Hauptabschnitt 26 mit im Wesentlichen quadratischer Grundfläche und einen sich in Längsrichtung des Trägers 8 vom Hauptabschnitt wegerstreckenden Ansaugabschnitt oder Ansaugtunnel 28 hat. Letztgenannter fungiert als großvolumiger Zulauf für die Hydromaschinen der Einheiten 16 gemäß Figur 1 und ermöglicht deren fluidisch kurze Anbindung an den Tank 14 und das energieeffiziente Ansaugen mit hohem Volumenstrom.

Figur 3 zeigt das Aggregat 6 gemäß Figur 1 in einer Teilansicht von oben.

Offenbart ist ein Hydraulik-Aggregat für eine Strangpresse mit Komponenten zur Druckmittelversorgung eines Aktors der Strangpresse, wobei erfindungsgemäß zumindest diejenigen der Komponenten benachbart angeordnet und tragend verbunden sind, zwischen denen ein hoher Druckmittelvolumenstrom und/oder hydraulischer Leistungsstrom übertragbar ist.

Offenbart ist zudem eine Baureihe solcher Aggregate mit unterschiedlicher Nennleistung aber gleicher Topologie der Komponenten.

Offenbart ist zudem eine Strangpresse mit dem Aggregat und einem Pressenzylinder, wobei das Aggregat zur Minimierung der Länge der Druckmittelströmungspfade zwischen Aggregat und Pressenzylinder am Pressenzylinder, insbesondere freitragend, angeordnet ist.

### Bezugszeichenliste:

1 hydraulische Strangpresse
2 Pressenzylinder
4 Gehäuse
6 Hydraulik-Aggregat
8 Träger
9 Bedienpersonal
10 Geländer
12 Fundament
14 Tank
16 Hydromaschinen-Antriebsmaschinen Einheit
18 Speichereinheit
20 Kühleinrichtung
22 hydraulischer Steuerblock
24 Zulauf- / Rücklaufleitung
26 Hauptabschnitt
28 Ansaugtunnel

## Patentansprüche

1. Hydraulik-Aggregat zur Druckmittelversorgung eines hydraulischen Aktors (2) einer Strangpresse (1), das zumindest einen Tank (14) zur Bevorratung von Druckmittel und wenigstens eine mit diesem fluidisch verbundene Hydromaschine (16) zur Beaufschlagung des Aktors (2) mit Druckmittel umfasst, wobei der Tank (14) und die wenigstens eine Hydromaschine (16) tragend verbunden sind, **dadurch gekennzeichnet, dass** der Tank (14) einen Hauptabschnitt (26) hat, von dem sich ein verjüngter Ansaugabschnitt (28) erstreckt, mit dem ein Gehäuseanschluss, insbesondere Sauganschluss, der wenigstens einen Hydromaschine (16) fluidisch verbunden ist.

2. Aggregat nach Anspruch 1 mit einem Träger (8), an dem wenigstens der Tank (14) und die wenigstens eine Hydromaschine (16) angeordnet sind.

3. Aggregat nach Anspruch 2, wobei der Träger (8) freitragend anordenbar ausgelegt ist.

4. Aggregat nach einem der vorhergehenden Ansprüche, wobei der Tank (14) und die wenigstens eine Hydromaschine (16) benachbart angeordnet sind.

5. Aggregat nach einem der vorhergehenden Ansprüche, wobei ein Druckmittelströmungspfad von einem Sauganschluss der wenigstens einen Hydromaschine (16) hin zum Tank (14) kurz bemessen ist.

6. Aggregat nach einem der vorhergehenden Ansprüche, wobei ein Gehäuseanschluss der wenigstens einen Hydromaschine direkt oder über ein kurz bemessenes Saugrohr an den Tank (14) geflanscht ist.

7. Aggregat nach einem der vorgehenden Ansprüche mit mehreren Ansaugabschnitten, die am Hauptabschnitt asymmetrisch oder symmetrisch angeordnet und/oder ausgebildet sind.

8. Aggregat nach einem der vorgehenden Ansprüche mit mehreren Hydromaschinen (16), die entlang und/oder beidseitig des Ansaugabschnitts (28) oder der Ansaugabschnitte angeordnet sind.

9. Aggregat nach einem der vorhergehenden Ansprüche, wobei der Tank (14) mehrere kommunizierende Kompartimente oder Behälter aufweist.

10. Aggregat nach einem der der vorhergehenden Ansprüche, wobei sich in den Tank (14) hinein ein mit einem Druckraum des Aktors fluidisch verbindbarer Druckmittelrücklauf (24) erstreckt, an dessen Mündung im Tank ein Diffusor vorgesehen ist.

11. Baureihe mit Hydraulik-Aggregaten unterschiedlicher Nennleistung, die jeweils gemäß einem der vorhergehenden Ansprüche ausgebildet sind, wobei die Aggregate gleiche oder zumindest überwiegend gleiche Anordnungen ihrer Komponenten aufweisen.

12. Baureihe nach Anspruch 11, wobei wenigstens eine Komponente von wenigstens zwei der Aggregate ein Gleichteil ist.

13. Strangpresse mit einem hydraulischen Aktor (2), insbesondere Pressenzylinder, und mit einem Hydraulik-Aggregat (6) zu dessen Druckmittelversorgung, das nach einem der Ansprüche 1 bis 10 ausgebildet ist.

14. Strangpresse nach Anspruch 13 mit dem Aggregat (6) nach Anspruch 2 oder einem darauf rückbezogenen Anspruch, wobei der Träger (8) zumindest im Nahbereich des Aktors oder an diesem (2) freitragend angeordnet ist.

## Claims

1. Hydraulic unit for the supply of pressure medium to a hydraulic actuator (2) of an extruder (1), which hydraulic unit comprises at least one tank (14) for storing pressure medium and at least one hydraulic machine (16), which is fluidically connected to said tank, for acting upon the actuator (2) with pressure medium, wherein the tank (14) and the at least one hydraulic machine (16) are connected in a load-bearing manner, **characterized in that** the tank (14) has a main section (26) from which extends a tapered suction section (28) to which a housing connection, in particular suction connection, of the at least one hydraulic machine (16) is fluidically connected.

2. Unit according to Claim 1 with a support (8) on which at least the tank (14) and the at least one hydraulic machine (16) are arranged.

3. Unit according to Claim 2, wherein the support (8) is designed such that it can be arranged in cantilever fashion.

4. Unit according to one of the preceding claims, wherein the tank (14) and the at least one hydraulic machine (16) are arranged adjacent.

5. Unit according to one of the preceding claims, wherein a pressure medium flow path from a suction connection of the at least one hydraulic machine (16) to the tank (14) is short.

6. Unit according to one of the preceding claims, wherein a housing connection of the at least one hydraulic machine is flange-mounted on the tank (14) directly or via a short suction pipe.

7. Unit according to one of the preceding claims with a plurality of suction sections which are arranged and/or formed asymmetrically or symmetrically on the main section.

8. Unit according to one of the preceding claims with a plurality of hydraulic machines (16) which are arranged along and/or on both sides of the suction section (28) or of the suction sections.

9. Unit according to one of the preceding claims, wherein the tank (14) has a plurality of communicating compartments or containers.

10. Unit according to one of the preceding claims, wherein a pressure medium return (24) extends into the tank (14), said pressure medium return being fluidically connectable to a pressure chamber of the actuator and at the mouth of which in the tank a diffuser is provided.

11. Design series with hydraulic units of different nominal power that are each designed according to one of the preceding claims, wherein the units have identical or at least predominantly identical arrangements of their components.

12. Design series according to Claim 11, wherein at least one component of at least two of the units is an identical part.

13. Extruder with a hydraulic actuator (2), in particular press cylinder, and with a hydraulic unit (6) for supplying the latter with pressure medium, which hydraulic unit is designed according to one of Claims 1 to 10.

14. Extruder according to Claim 13 with the unit (6) according to Claim 2 or a claim related back thereto, wherein the support (8) is arranged in cantilever fashion at least in the vicinity of the actuator or on the latter (2).

## Revendications

1. Groupe hydraulique pour l'alimentation en fluide sous pression d'un actionneur hydraulique (2) d'une presse à filer (1), qui comprend au moins un réservoir (14) pour le stockage de fluide sous pression et au moins une machine hydraulique (16) reliée fluidiquement à celui-ci pour alimenter l'actionneur (2) en fluide sous pression, le réservoir (14) et l'au moins une machine hydraulique (16) étant reliés de manière portante, **caractérisé en ce que** le réservoir (14) a une section principale (26) à partir de laquelle s'étend une section d'aspiration rétrécie (28) avec laquelle un raccord de boîtier, notamment un raccord d'aspiration, de l'au moins une machine hydraulique (16) est relié fluidiquement.

2. Groupe selon la revendication 1, avec un support (8) sur lequel sont agencés au moins le réservoir (14) et l'au moins une machine hydraulique (16).

3. Groupe selon la revendication 2, dans lequel le support (8) est conçu pour pouvoir être agencé de manière autoportante.

4. Groupe selon l'une quelconque des revendications précédentes, dans lequel le réservoir (14) et l'au moins une machine hydraulique (16) sont agencés de manière voisine.

5. Groupe selon l'une quelconque des revendications précédentes, dans lequel un trajet d'écoulement de fluide sous pression depuis un raccord d'aspiration de l'au moins une machine hydraulique (16) jusqu'au réservoir (14) est dimensionné de manière courte.

6. Groupe selon l'une quelconque des revendications précédentes, dans lequel un raccord de boîtier de l'au moins une machine hydraulique est bridé au réservoir (14) directement ou par l'intermédiaire d'un tuyau d'aspiration dimensionné de manière courte.

7. Groupe selon l'une quelconque des revendications précédentes, avec plusieurs sections d'aspiration qui sont agencées et/ou formées de manière asymétrique ou symétrique sur la section principale.

8. Groupe selon l'une quelconque des revendications précédentes, avec plusieurs machines hydrauliques (16) qui sont agencées le long et/ou des deux côtés de la section d'aspiration (28) ou des sections d'aspiration.

9. Groupe selon l'une quelconque des revendications précédentes, dans lequel le réservoir (14) présente plusieurs compartiments ou récipients communicants.

10. Groupe selon l'une quelconque des revendications précédentes, dans lequel un retour de fluide sous pression (24) pouvant être relié fluidiquement à une chambre sous pression de l'actionneur s'étend dans le réservoir (14), un diffuseur étant prévu à son embouchure dans le réservoir.

11. Série avec des groupes hydrauliques de puissances nominales différentes, qui sont formés chacun selon l'une quelconque des revendications précédentes, les groupes présentant des agencements identiques ou au moins principalement identiques de leurs composants.

12. Série selon la revendication 11, dans laquelle au moins un composant d'au moins deux des groupes est une pièce identique.

13. Presse à filer, avec un actionneur hydraulique (2), notamment un cylindre de presse, et avec un groupe hydraulique (6) pour son alimentation en fluide sous pression, qui est formé selon l'une quelconque des revendications 1 à 10.

14. Presse à filer selon la revendication 13, avec le groupe (6) selon la revendication 2 ou une revendication s'y rapportant, dans laquelle le support (8) est agencé de manière autoportante au moins dans la zone proche de l'actionneur ou sur celui-ci (2).
